# EUROPÄISCHE PATENTSCHRIFT

(11) **EP 1 734 184 B1**
(45) Veröffentlichungstag und Bekanntmachung des Hinweises auf die Patenterteilung: **21.10.2009**
(21) Anmeldenummer: 06115417.5
(22) Anmeldetag: 14.06.2006
(51) Int. Cl.: E01B 25/30

(54) **Austauschbare Befestigung der Fahrwegplatten einer Magnetschwebebahn auf einem Fahrwegträger**
Replaceable attachment of a railway slab of a maglevtrain to a track support
Dispositif interchangeable pour la fixation d'une dalle au support d'une voie d'un train à sustentation magnétique

(30) Priorität: 16.06.2005 DE 102005027751
(43) Veröffentlichungstag der Anmeldung: 20.12.2006
(73) Patentinhaber: Ed. Züblin Aktiengesellschaft, 70567 Stuttgart (DE)
(72) Erfinder: Widmann, Horst, 72622, Nürtingen (DE); Dr. Bachmann, Hubert, 75015, Bretten (DE)

(56) Entgegenhaltungen:
- EP-A- 1 441 066
- CH-A- 276 637
- DE-A1- 10 301 897
- GB-A- 1 256 952

## Beschreibung

### Technisches Gebiet

Die Erfindung betrifft die Befestigung der Fahrwegplatte am Fahrwegträger einer Magnetschwebebahn.

### Stand der Technik

Ankerschrauben, die die Fahrwegplatte der Magnetschwebebahn über Lager am Fahrwegträger befestigen, werden nach der Justierung der Fahrwegplatten mit Mörtel im Fahrwegträger vergossen. Die Lager und Fahrwegplatten sind dadurch nur schwer austauschbar.

Aus der EP 1 441 066 A1, die eine Befestigung gemäß dem Oberbegriff des Anspruchs 1 offenbart, ist eine Befestigung einer Fahrwegplatte auf einem Fahrwegträger bekannt, die durch Ankerschrauben erfolgt, die den Randbereich eines Fahrwegträgers in Rohrhülsen durchlaufen. Die Rohrhülse im Fahrwegträger weist an ihren Enden Ankerplatten auf. Die obere Ankerplatte ist indirekt Lager für die Fahrwegplatte. Die untere Ankerplatte Widerlager für den Schraubenkopf der Ankerschraube. Die Ankerschraube gibt ihre Spannkraft über eine Mutter direkt auf eine Lagerplatte in der Fahrwegplatte ab, die in der Fahrwegplatte eingegossen und darin mittels Verankerungen auf Zug befestigt ist.

### Aufgabe der Erfindung

Aufgabe der Erfindung ist es, die über die Ankerschrauben am Fahrwegträger befestigten Fahrwegplatten und damit auch die Lager austauschbar zu befestigen und gleichzeitig die über die Ankerschrauben weitergereichten auftretenden Kräfte besser in den Beton abzuleiten.

### Darstellung der Erfindung

Die Aufgabe wird durch die im Kennzeichen des Anspruchs 1 angegebenen Merkmale gelöst.

Hierzu verlaufen die Ankerschrauben (3) innerhalb des Fahrwegträgers (2) und/oder der Fahrwegplatte (1) in Rohrhülsen 4a, 4b) (bevorzugt mit Schmierfett (5) gefüllt), die in Längsrichtung parallel zur Ankerschraube (3) komprimierbar ausgestaltet sind. Bevorzugt geschieht dies, indem sie aus mindestens zwei ineinander gesteckten, zueinander verschieblichen Teilen bestehen (wie ein Teleskop). Alternativ können die Rohrhülsen (4a, 4b) aber auch ziehharmonikaartig ausgestaltet sein. Wären die Ankerschrauben (3) in nicht komprimierbaren Hülsen geführt, so würden die beim Anziehen der Ankerschrauben (3) wirkenden komprimierenden Kräfte nur auf die Wandung der Hülsen übertragen und führten dort zu Spannungen, sie würden aber nicht in den Beton abgeleitet. Im schlimmsten Falle gäbe die Hülse nach und würde unkontrolliert etwas gestaucht, was durch die dabei auftretenden plötzlichen seitwärts gerichteten Kräfte leicht zu Abplatzungen des Betons führen könnte.

Wird hingegen eine Ankerschraube (3) in einer erfindungsgemäßen komprimierbaren Hülse (4a, 4b) angezogen, so kann die Rohrhülse (4a, 4b) der komprimierenden Kraft ohne Schaden zu nehmen ausweichen und sich geringfügig verkürzen. Dadurch wird über tellerartige Flächen (7, Ankerplatten) an den Enden der Rohrhülse (4a, 4b) eine komprimierende Kraft auf den zwischen den Ankerplatten (7) liegenden Beton ausgeübt. Damit verhält sich der Beton zwischen den beiden Ankerplatten (7) von seiner Festigkeit ähnlich wie Spannbeton. Er verhält sich wesentlich weniger spröde. Dadurch wiederum wird ein Abplatzen von Beton neben den Rohrhülsen (4a, 4b) verhindert, was also zu einer erhöhten Festigkeit des Betons und damit des Fahrweges der Magnetschwebebahn führt. Dies gibt aber auch die Möglichkeit, die Dimensionen der Verankerung und des Fahrweges bei sonst gleicher Betonqualität günstiger auszulegen.

Die Fig.1 zeigt beispielhaft die Befestigung einer Fahrwegplatte (1) auf dem Fahrwegträger (2) mittels Ankerschrauben (3), die in komprimierbaren Rohrhülsen (4a, 4b) geführt sind. Im Beispiel sind die Rohrhülsen (4a, 4b) zweiteilig und teleskopartig ineinander verschieblich ausgestaltet.

Die Fahrwegplatte (1) liegt mit der unteren Ankerplatte (7) der Fahrwegplattenrohrhülse (4a) über ein Stahllager (6) (also nicht elastisch gelagert) auf der oberen Ankerplatte (7) der Fahrwegträgerrohrhülse (4b) auf. Die obere Ankerplatte (7) der Fahrwegplattenrohrhülse (4a) ist im Beton der Fahrwegplatte (1) einbetoniert.

Die Fahrwegträgerrohrhülse (4b) durchquert den Randbereich des Fahrwegträgers (2). Ihre untere Ankerplatte (7) ist Widerlager für die Mutter der Ankerschraube (3).

Die Ankerplatten (7) bestehen bevorzugt aus Edelstahl.

Um das Ineinanderschieben der Rohrhülsen (4a, 4b) zu erleichtern, befindet sich am Ende der äußeren Hülse um die innere Hülse herum ein Wulst/Ring (10) aus komprimierbarem Material. Ohne diesen Wulst/Ring (10) würde beim Ineinanderschieben Beton am Ende der äußeren Rohrhülse, oder das Ende der Rohrhülse selbst, zerstört.

(Im Falle eines ziehharmonikaartigen Aufbaus der komprimierbaren Rohrhülse wäre dieser ziehharmonikaartige Teil bevorzugt von einer dünnen Schicht aus komprimierbarem Material umgeben, um Zerstörungen zu vermeiden.) Das Stahllager (6) zwischen Fahrwegplatte (1) und Fahrwegträger (2) weist bevorzugt eine PTFE-Beschichtung auf und ist zudem bevorzugt ebenfalls korrosionsfest in Edelstahl ausgeführt.

Im Beispiel gemäß Fig.1 weisen die zum Lager (6) gerichteten Ankerplatten (7) von Fahrwegplattenrohrhülse (4a) und Fahrwegträgerrohrhülse (4b) einen vorstehenden Fortsatz (9) auf, der in eine Ausnehmung (8) im Stahllager (6) paßt und je nach Passung zu einer Fixierung des Stahllagers (6) mit null- (also kein Freiheitsgrad) oder eindimensionaler Beweglichkeit zur Ankerplatte (7) und damit auch von Fahrwegplatte (1) zu Fahrwegträger (2) führt.

In Fig. 2 ist als Ausschnitt eine andere Variante der Lagerung dargestellt: Hier weisen die Ankerplatten (7) keinen Fortsatz (9), sondern eine Ausnehmung (8) auf, ebenso wie das Lager (6). In den sich dadurch zwischen Ankerplatte (7) und Lager (6) ergebenden Hohlräumen als Summe der beiden aufeinandertreffenden Ausnehmungen (8) befinden sich dann zur Übertragung der Horizontalkräfte Dübelscheiben (11).

Durch Verwendung von Dübelscheiben (11) wird die Herstellung der Ankerplatten (7), die bevorzugt aus einem Stück Vollmaterial ausgefräst werden, materialsparender. Außerdem ist es möglich, Dübelscheiben (11) aus einem ganz anderen Material zu verwenden und diese auch leichter auszutauschen.

### Bezugszeichenliste

- 1: Fahrwegplatte
- 2: Fahrwegträger
- 3: Ankerschraube
- 4a: zweiteilige, ineinander verschiebliche Fahrwegplattenrohrhülse
- 4b: zweiteilige, ineinander verschiebliche Fahrwegträgerrohrhülse
- 5: Korrosionsschutzfett
- 6: Stahllager
- 7: Ankerplatte
- 8: Ausnehmung in Stahllager
- 9: hervorstehender Fortsatz auf Ankerplatte
- 10: Ring aus komprimierbarem Material
- 11: Dübelscheibe

## Patentansprüche

1. Befestigung der über Lager (6) auf dem Fahrwegträger (2) aufliegenden Fahrwegplatte (1) einer Magnetschwebebahn vermittels Ankerschrauben (3), die in Rohrhülsen (4a, 4b) geführt sind, welche im Beton von Fahrwegträger (2) und/oder Fahrwegplatte (1) einbindbar sind,
wobei die Rohrhülsen (4a, 4b) in ihrer Längsrichtung parallel zur Ankerschraube (3) komprimierbar ausgeführt sind, und der komprimierbare Bereich sich zwischen zwei tellerartigen, an der Rohrhülse befestigten Flächen, den Ankerplatten (7), befindet
**dadurch gekennzeichnet, daß** die Rohrhülse (4a, 4b) aus mindestens zwei teleskopartig ineinander verschieblichen, rohrartigen Teilen besteht.

2. Befestigung nach Anspruch 1,
**dadurch gekennzeichnet, daß** die Rohrhülse (4a, 4b) am Ende des äußeren rohrartigen Teils und um das innere rohrartige Teil herum ein Wulst/Ring (10) aus komprimierbarem Material aufweist.

3. Lagerkonstruktion für die Fahrwegplatte (1) einer Magnetschwebebahn auf einem Fahrwegträger (2) mit Hilfe einer Befestigung nach mindestens einem der Ansprüche 1 oder 2,
**dadurch gekennzeichnet, daß** die untere Ankerplatte (7) der ersten komprimierbaren Rohrhülse (4a), welche an der Fahrwegplatte (1) anbringbar ist, und die obere Ankerplatte (7) der zweiten komprimierbaren Rohrhülse (4b), welche am Fahrwegträger (2) anbringbar ist, mit ihren aus dem Bauteil nach außen gerichteten Seiten die Kontaktflächen zum Lager (6, oder 6, 11) darstellen, auf dem im Betrieb die Fahrwegplatte (1) auf dem Fahrwegträger (2) ruht.

4. Lagerkonstruktion nach Anspruch 3,
**dadurch gekennzeichnet, daß** das Lager (6) ein Stahlklötzchen ist und die Ankerplatten (7) Erhebungen (9) aufweisen, die in entsprechende Ausnehmungen (8) im Lager (6) genau oder, zur Erzeugung eines Bewegungsfreiheitsgrades, mit eindimensionalem Spiel passen,
oder daß die Ankerplatten (7) Ausnehmungen aufweisen, in die korrespondierende Erhebungen des Lagers passen.

5. Lagerkonstruktion nach Anspruch 3 oder 4,
**dadurch gekennzeichnet, daß** die Ankerplatten (7) Ausnehmungen (8) aufweisen, ebenso wie das als Stahlklötzchen ausgeführte Lager (6), und daß sich in den Hohlräumen, die sich durch das Aufeinandertreffen der Ausnehmungen (8) des Lagers (6) und der Ankerplatte (7) bilden, zur Übertragung der Horizontalkräfte austauschbare Dübelscheiben (11) aus Stahl oder einem anderen Lagermaterial befinden.

## Claims

1. An attachment of a maglevtrain railway slab (1), which rests via bearings (6) on a track support (2), using anchor bolts (3) guided in pipe sleeves (4a, 4b) which can be embedded into the concrete of the track support (2) and/or the railway slab (1), wherein the pipe sleeves (4a, 4b) are compressible in their longitudinal direction parallel to the anchor bolt (3) and the compressible area is located between two disc-like sections, the anchor plates (7), which are attached to the pipe sleeve,
**characterized in that** the pipe sleeve (4a, 4b) consists of at least two pipe-like parts which can slide telescope-like into each other.

2. An attachment according to claim 1,
**characterized in that** the pipe sleeve (4a, 4b) comprises a bulge/ring (10) of compressible material at the end of the outer pipe-like part and around the inner pipe-like part.

3. A bearing construction for the railway slab (1) of a maglevtrain on a track support (2) with the aid of an attachment according to at least one of claims 1 or 2,
**characterized in that** the lower anchor plate (7) of the first compressible pipe sleeve (4a), which can be fixed to the railway slab (1), and the upper anchor plate (7) of the second compressible pipe sleeve (4b), which can be fixed to the track support (2), with their sides directed outwards from the component represent the contact areas to the bearing (6, or 6, 11) via which the railway slab (1) rests on the track support (2) during operation.

4. A bearing construction according to claim 3,
**characterized in that** the bearing (6) consists of a small steel block and the anchor plates (7) exhibit projections (9) which fit exactly or with one-dimensional play, in order to create a degree of freedom of motion, into corresponding recesses (8) in the bearing (6),
or **in that** the anchor plates (7) exhibit recesses which fit corresponding projections of the bearing.

5. A bearing construction according claim 3 or 4,
**characterized in that** the anchor plates (7) exhibit recesses (8), as does the bearing (6) which is built as a small steel block, and **in that** the cavities that are formed by the meeting of the recesses (8) of the bearing (6) and the anchor plate (7) contain replaceable dowel discs (11), made of steel or other bearing material, for the purpose of transmitting the horizontal forces.

## Revendications

1. Dispositif pour la fixation via des paliers (6) d'une dalle (2) au support d'une voie (1) d'un train à sustentation magnétique au moyen de boulons d'ancrage (3), qui sont guidés dans les douilles tubulaires (4a, 4b), que l'on peut intégrer au béton du support de voie (2) et/ou de la dalle (1), tout en notant que les douilles tubulaires (4a, 4b) sont réalisées de façon compressible dans la direction longitudinale parallèlement au boulon d'ancrage (3), et que la zone compressible se trouve entre deux surfaces en forme de coupelle et fixées à la douille tubulaire, aux plaques d'ancrage (7),
**caractérisé en ce que** la douille tubulaire (4a, 4b) se compose d'au moins deux parties de type tubulaire se déplaçant l'une dans l'autre de façon télescopique.

2. Dispositif pour la fixation selon la revendication 1,
**caractérisé en ce que** la douille tubulaire (4a, 4b) présente un bourrelet/une bague (10) composé (e) de matériau compressible à l'extrémité de la pièce extérieure de type tubulaire et autour de la partie intérieure de type tubulaire.

3. Construction de palier pour la dalle (1) d'un train à sustentation magnétique sur un support de voie (2) à l'aide d'une fixation selon au moins une des deux revendications 1 ou 2,
**caractérisée en ce que** la plaque d'ancrage inférieure (7) de la première douille tubulaire compressible (4a), qui peut être fixée à la dalle (1), et la plaque d'ancrage inférieure (7) de la deuxième douille tubulaire compressible (4b), qui peut être fixée au support de voie (2), qui représentent avec leurs côtés orientés vers l'extérieur à partir de la pièce les surfaces de contact par rapport au palier (6, ou 6, 11), sur lequel repose en fonctionnement la dalle (1) sur le support de voie (2).

4. Construction de palier pour dalle selon la revendication 3,
**caractérisé en ce que** la dalle (6) représente un petit cube et que les plaques d'ancrage (7) présentent des bossages (9), qui s'adaptent exactement dans les évidements correspondants (8) dans le palier (6) ou bien avec un jeu unidimensionnel pour produire un degré de liberté de mouvement,
ou que les plaques d'ancrage (7) présentent des évidements dans lesquels les bossages correspondants s'insérent.

5. Construction de palier pour dalle selon la revendication 3 ou 4,
**caractérisée en ce que** les plaques d'ancrages (7) présentent des évidements (8) tout comme le palier réalisé en forme de petit cube d'acier (6), et en ce dans les corps creux qui se formrnt par la rencontre des évidements (8) du palier (6) et de la plaque d'ancrage (7), se trouvent des rondelles de cheville interchangeables (11) en acier ou en tout autre matériau de palier pour la transmission des forces horizontales.
